# EUROPÄISCHE PATENTSCHRIFT

(11) **EP 2 122 073 B1**
(45) Veröffentlichungstag und Bekanntmachung des Hinweises auf die Patenterteilung: **22.02.2012**
(21) Anmeldenummer: 08716084.2
(22) Anmeldetag: 28.02.2008
(51) Int. Cl.: E03C 1/06

(54) **MAGNETISCHE HALTEEINRICHTUNG FÜR EINE BRAUSEEINRICHTUNG AN EINER STANGE**
MAGNETIC HOLDING DEVICE FOR A SHOWER DEVICE ON A ROD
DISPOSITIF DE MAINTIEN MAGNÉTIQUE POUR UN ENSEMBLE DOUCHETTE SUR UNE BARRE

(30) Priorität: 02.03.2007 DE 102007011599
(43) Veröffentlichungstag der Anmeldung: 25.11.2009
(73) Patentinhaber: Hansgrohe Ag, 77757 Schiltach (DE)
(72) Erfinder: GLUNK, Günter, 78737 Fluorn-Winzeln (DE)
(74) Vertreter: Patentanwälte Ruff, Wilhelm, Beier, Dauster & Partner
(86) Internationale Anmeldenummer: PCT/EP2008/001553
(87) Internationale Veröffentlichungsnummer: WO 2008/107101

(56) Entgegenhaltungen:
- EP-A- 0 091 032
- DE-A1- 1 489 255
- FR-A- 2 197 395
- NL-C1- 1 028 853

## Beschreibung

### Anwendungsgebiet und Stand der Technik

Die Erfindung betrifft eine Halteeinrichtung gemäß dem Oberbegriff des Anspruchs 1 für eine Brauseeinrichtung, wobei die Halteeinrichtung an einer Stange festgelegt ist.

Es sind zahlreiche Schieber für Brausestangen bekannt, beispielsweise aus der EP 504 749 A oder der DE 40 00 621 A, bei der ein Halter nach Art eines Schiebers eine Handbrause hält und durch Klemmung von außen an der Stange gegen Abrutschen gesichert ist. Durch die Kraft einer Bedienperson kann die Klemmwirkung aufgehoben werden und der Halter kann entlang der Stange verschoben werden oder unter Umständen auch gedreht werden.

Problematisch hierbei ist, dass eine Einstellung einer Klemmeinrichtung auf unterschiedliche Fertigungstoleranzen sowohl der Stange als auch des Halters und unter Umständen der Klemmeinrichtung selber notwendig ist, was für jede einzelne Halteeinrichtung separat durchgeführt werden muss. Des Weiteren kann die Klemmwirkung bzw. Reibungswirkung bei trockener Stange ganz anders sein als bei nasser Stange, so dass im einen Fall die Klemmwirkung unter Umständen weitaus stärker ist als notwendig und im anderen Fall grenzwertig gering ist.

Die den nächstkommenden Stand der Technik darstellende EP 091032 A2 beschreibt eine Halteeinrichtung mit Stange für eine Brauseeinrichtung. In der rohrartigen Stange befindet sich ein Kolben mit einem ringförmigen Permanentmagneten, dem in einem bewegbaren Schlitten ein entsprechender anderer Permanentmagnet zugeordnet ist.

Die NL 1028853 C1 beschreibt eine weitere Halteeinrichtung mit Stange, an der ein verschiebbarer Halter für eine Handbrause sowie ein weiterer Halter angeordnet sind. Diese weisen Magnete auf, welche die Halter an der Stange halten und gegen eigenständiges Verschieben sichern.

Die DE 1489255 A beschreibt eine weitere ähnliche Halteeinrichtung mit einer Stange und einem daran verschiebbaren Halter. In dem Halter befindet sich ein Dauermagnet mit zwei seitlich angeordneten Polschuhen, die von außen an die Stange heranreichen. Durch die Magnetkraft hält der Halter die Handbrause in gewünschter Stellung an der Stange.

### Aufgabe und Lösung

Der Erfindung liegt die Aufgabe zugrunde, eine eingangs genannte Halteeinrichtung zu schaffen, mit der ein Verschwenken der Handbrause in mindestens zwei Winkelpositionen ermöglicht wird.

Gelöst wird diese Aufgabe durch eine Halteeinrichtung mit den Merkmalen des Anspruchs 1. Vorteilhafte sowie bevorzugte Ausgestaltungen der Erfindung sind Gegenstand der weiteren Ansprüche und werden im Folgenden näher erläutert.

Die Stange der Halteeinrichtung ist an einer Wand odgl. befestigt, vorteilhaft mit vertikaler Ausrichtung. Sie ist hohl bzw. weist einen Innenraum auf, wie dies für derartige Stangen zum Halten von Brauseeinrichtungen üblich ist. Die Halteeinrichtung weist einen Halter für die Brauseeinrichtung auf, der an der Stange befestigbar ist, wobei der Halter an der Stange bewegt bzw. verschoben werden kann, insbesondere zur Höhenverstellung. Vorteilhaft ist die Brauseeinrichtung durch Einklemmen oder Einsetzen in eine Öffnung an der Halteeinrichtung bzw. am Halter befestigbar, kann also entnommen werden. Erfindungsgemäß befindet sich in der Stange ein Schlitten, der darin verschiebbar angeordnet ist, wobei der Verschiebbarkeit eine gewisse Klemmwirkung bzw. Reibungswirkung entgegengesetzt ist. Dies bedeutet, dass der Schlitten nur mit Kraftaufwand bewegt werden kann. Der Schlitten weist wenigstens einen Magnet oder ein magnetisches Element auf. Der Halter übergreift die Stange und weist mehrere Magnete oder magnetische Elemente auf, wobei entweder an Halter und/oder an dem Schlitten ein Magnet vorgesehen ist, also auf keinen Fall zwei magnetische Elemente zur Wechselwirkung kommen sollen. In der folgenden Beschreibung wird nur von Magnet gesprochen, wobei damit eben vorausgesetzt wird, dass dies zwar Magnete und magnetische Elemente beispielsweise aus ferromagnetischen Werkstoffen umfasst, aber bei zwei zusammenwirkenden Elementen immer mindestens eines ein Magnet bzw. ein Dauermagnet ist.

Die Magnete sind derart vorgesehen, dass der Halter derart an der Stange angebracht werden kann, dass in einer Halteposition der Halteeinrichtung der Magnet des Schlittens mit einem der Magnete des Halters wechselwirkt. Der Magnet des Schlittens hält also den Magnet des Halters und verhindert so ein Abrutschen oder Abfallen des Halters. Der Schlitten selber wird in der Stange vorteilhaft durch seine eigene Reibungswirkung bzw. Klemmwirkung gehalten, wobei besonders vorteilhaft durch die Anziehungskraft der Magnete diese Klemmwirkung bzw. Reibungswirkung noch erhöht sein kann.

So ist es möglich, dass ein Halter für die Brauseeinrichtung zwar mit Klemmwirkung bzw. Reibungswirkung an der Stange festgelegt ist. Allerdings wird diese hauptsächlich durch den Schlitten bewirkt, und da dieser im Innenraum der Stange ist, herrschen hier stets gleiche Bedingungen, also kein Wechsel von Feuchtigkeit oder Trockenheit, welcher eine aufwändige Justierung notwendig macht. Durch die Haltekraft der Magnete kann der Halter durch die Stange hindurch bzw. durch deren Wandung befestigt sein. Der Halter umgreift die Stange manschettenartig und kann weitere Vorrichtungen zur Erzeugung einer erhöhten Reibungswirkung gegenüber der Stange aufweisen zum weiteren Verhindern eines Abrutschens, dies muss jedoch nicht sein. Darauf wird im Folgenden noch näher eingegangen.

In vorteilhafter Ausgestaltung der Erfindung sind der wenigstens eine Magnet am Schlitten und die Magnete am Halter so angeordnet, dass sie in der Halteposition der Halteeinrichtung einen möglichst geringen Abstand zueinander aufweisen. Vorteilhaft werden sie dabei im Wesentlichen mit einem Abstand von der Wandstärke der Stange bzw. mehr zueinander gehalten.

In weiterer Ausgestaltung der Erfindung sind vorteilhaft mehrere Magnete auch am Schlitten vorgesehen und zwar besonders vorteilhaft in Verschieberichtung des Schlittens an der Stange verteilt. Es können mindestens zwei oder noch mehr Magnete sein. Die Magnete am Schlitten und auch am Halter sollten sich ziemlich bzw. möglichst weit entlang dieser Verschieberichtung erstrecken, um die Haltewirkung möglichst zu verbessern. Dabei können sie beispielsweise jeweils am oder nahe an einem Ende des Schlittens, also oben und unten, vorgesehen sein. Die Magnete am Halter sind besonders vorteilhaft genau gleich angeordnet wie am Schlitten.

Vorteilhaft sind die Magnete am Schlitten an der Seite angebracht, welche zu der am Halter zu befestigenden Brauseeinrichtung hinweisen. In Ausgestaltung der Erfindung kann ein Kippmoment eines an der Stange befestigten Halters berücksichtigt werden, und dazu ein oberer Magnet an der Rückseite des Schlittens und ein unterer Magnet an der Vorderseite des Schlittens vorgesehen sein. Magnete sind passend dazu am Halter vorgesehen, da hier ein jeweils geringstmöglicher Abstand zwischen den korrespondierenden Magneten von Schlitten und Halter erreicht werden kann.

In einer Ausgestaltung der Erfindung kann vorgesehen sein, dass eine Reibungswirkung des Schlittens an der Stange als permanenter Reibungswiderstand bzw. als eine Art Reibungsbremse ausgebildet ist. Hierfür können Vorsprünge und/oder Abschnitte aus elastischem Material vorgesehen sein, die der Schlitten gegen die Stange presst. Beispielsweise bieten sich Elastomere wie Gummi odgl. an. Sie können eine Reibungswirkung entfalten, welche an einigen Stellen des Schlittens eher punktförmig wirkt oder an mindestens einer Stelle im Wesentlichen ringförmig um den Schlitten herum. Des Weiteren sollte ihre Elastizität bzw. ihre Dimensionierung so sein, dass sie auch angesichts der Fertigungstoleranzen für die Stange und den Schlitten sowie für sich selber eine jeweils etwa gleiche Reibungswirkung entfalten.

In alternativer Ausgestaltung der Erfindung kann eine Reibungsbremse so ausgebildet sein, dass ihre wesentliche Reibungswirkung durch die Anziehungskraft der Magnete des Schlittens und der Magnete des Halters bzw. deren Anziehungswirkung entsteht bzw. aktivierbar ist oder zumindest wesentlich davon beeinflusst wird. Dies bedeutet, dass sich die Magnete des Schlittens und des Halters in der Halteposition anziehen und somit den Schlitten auf den Halter zu und gegen die Stange drücken, so dass hier vorteilhaft Vorsprünge und/oder Abschnitte aus vorgenanntem elastischem und mit hoher Reibungswirkung versehenem Material vorgesehen sind. Hierbei kann der Schlitten in der Stange unter Umständen so viel Spiel haben, dass er gerade nicht durch seine eigene Gewichtskraft nach unten fällt. Erst wenn die Magnete des Halters den Schlitten mit dessen Magneten gegen die Stange ziehen bzw. drücken setzt eine derartige Reibungsbremse mit ihrer hauptsächlichen Reibungswirkung ein. Dies ermöglicht eine weitgehend Unabhängigkeit von Fertigungstoleranzen, da diese definierte Reibungswirkung nicht von Einflüssen abhängt wie Durchmesser der Stange oder Durchmesser des Schlittens, die größeren Fertigungstoleranzen unterliegt.

In zusätzlicher Ausgestaltung der Erfindung kann eine weitere Reibungsbremse am Halter selber vorgesehen sein, also außen an der Stange. Diese kann entweder permanent wirken oder aber erst durch ein Drehmoment bewirkt werden, welches bei gehalterter Brauseeinrichtung herrscht, wenn eine Bedienperson den Halter nach einer eventuellen Verstellung losgelassen hat. Schließlich kann eine Reibungsbremse am Halter ebenfalls durch die Anziehungskraft der Magnete verstärkt oder sogar erst aktiviert werden, wie es in ähnlicher Weise zuvor für eine Reibungsbremse am Schlitten erläutert worden ist.

In Ausgestaltung der Erfindung kann eine Freilaufeinrichtung vorgesehen sein, welche eine Bewegung des Halters zusammen mit dem Schlitten in eine Richtung leichter macht als in die andere. Damit kann erreicht werden, dass eine Verstellung nach oben sehr leicht möglich ist. Hier brauchen von der Halteeinrichtung eigentlich auch keine größeren Kräfte aufgebracht werden, sondern lediglich nach unten, damit der Halter an der Stange nicht abrutscht. Es ist möglich, dass die Freilaufeinrichtung erst in einer Verschiebeposition aktiv bzw. wirksam ist, wenn der Halter an der Stange befestigt ist.

Gemäß einer Ausgestaltung der Erfindung ist die Freilaufeinrichtung am Schlitten ausgebildet und weist einen Wälz- oder Kugelkörper auf. Dieser ist in einer Aufnahme am Schlitten angeordnet zwischen Schlitten und Wandung der Stange, wobei die Aufnahme nach Art einer schrägen Ausnehmung bzw. mit schräger Wand zur Innenseite der Wandung der Stange vorgesehen ist. Dieser Wälz- oder Kugelkörper kann derart in der Aufnahme gelagert sein, dass er bei Bewegung des Halters nach oben aus der Schräge herausrutscht und so die Bewegung nicht hindert. Bei einer Bewegung des Halters nach unten wird er in die Schräge hineingedrückt, insbesondere durch Reibung durch Anliegen an der Wand der Stange, und somit wird die Reibungswirkung in dieser Richtung erhöht.
Alternativ zu einer mechanischen Freilaufeinrichtung mit Wälz- oder Kugelkörpern kann eine hydraulische Freilaufeinrichtung vorgesehen sein. Dabei ist der Schlitten gegenüber der Innenseite der Wandung bzw. dem Innenquerschnitt der Stange abgedichtet und die Stange insgesamt ist mit einem Fluid gefüllt, vorteilhaft einer Flüssigkeit wie einem Öl. Der Schlitten weist ein Durchgangsventil auf, so dass bei einer Bewegung des Schlittens in der Stange ein Flüssigkeitsaustausch zwischen den beiden durch den Schlitten gebildeten Unterteilungen in der Stange stattfinden kann. Dieses Durchgangsventil weist bei einer Bewegung des Schlittens nach unten einen höheren Durchflusswiderstand bzw. einen kleineren Durchflussquerschnitt auf als bei Bewegungsrichtung des Schlittens nach oben. Ein derartiges Durchgangsventil kann beispielsweise durch unterschiedlich ausgebildete Lamellen oder Rückschlagventile odgl. gebildet werden.

Gemäß der Erfindung ist der Halter gegenüber der Stange in einem größeren Maß verschwenkbar. Dazu sind erfindungsgemäß an zwei gegenüberliegenden Seiten des Schlittens mehrere Magnete angeordnet und der Halter weist einen Halterabschnitt auf, der die Stange umgreift bzw. übergreift. Dieses Übergreifen erfolgt mit einem manschettenartigen Halterabschnitt, in dem eine Öffnung vorgesehen ist. Eine derartige Öffnung im Halterabschnitt ist zumindest bereichsweise erheblich größer als die Stange selber, um die Verschwenkmöglichkeit zu schaffen. Dabei geht die Öffnung von einem engeren Teil, der beispielsweise im Wesentlichen dem äußeren Querschnitt der Stange entspricht, in einen weiteren Teil über und bildet so eine Erweiterung. Diese Erweiterung erstreckt sich in einer Schwenkebene des Halters und besonders bevorzugt geht die Öffnung nach oben zu in die Erweiterung über, so dass ein unteres Ende des Halters weniger verschwenkt wird als ein oberes.

Des Weiteren ist es möglich, dass die Magnete des Schlittens in der Schwenkebene des Halters liegen. Der Halter selber weist ebenfalls Magnete auf, und zwar an einer Rückseite und einer Vorderseite, und zwar etwa in der Schwenkebene, so dass sie jeweils in der Schwenkebene gesehen gegenüber von entsprechenden Magneten an dem Schlitten liegen. Es können zwei Schwenkpositionen des Halters definiert sein dadurch, dass der Halter jeweils mit dem vorderen oder dem hinteren Ende der Öffnung an der Stange anliegt. In einer ersten Schwenkposition liegen die Magnete an der Vorderseite des Halters an der Stange an und in einer zweiten Schwenkposition liegen die Magnete an der Rückseite des Halters an der Stange an. Dabei ist der Halter in der zweiten Schwenkposition weiter von der Stange abgeschwenkt, so dass vorteilhaft eine daran befestigte Brauseeinrichtung ebenfalls weiter von der Stange weggeschwenkt ist und einen anderen Winkel aufweist.

Alternativ kann eine Verschwenkung des Halters gegenüber der Stange in einer Schwenkebene anders ausgebildet sein. Dazu können an dem Schlitten an einer Seite oder zu beiden Seiten des Schlittens mit gleichem bzw. maximalem Abstand zu der Schwenkebene Magnete angeordnet sein, insbesondere sind sie außerhalb der Schwenkebene angeordnet und bei Magneten an beiden Seiten symmetrisch zur Schwenkebene. An dem Halter sind jeweils gegenüberliegende Magnete in einer oder eben zwei Reihen auf der Seite der Stange angeordnet derart, dass hier mehrere Reihen vorgesehen sind, die je nach Schwenkposition genau gegenüberliegen von den Magneten am Schlitten. Dies bedeutet also, dass sämtliche Magnete außerhalb der Schwenkebene liegen und in jeder Schwenkposition ein weiteres Verschwenken oder Zurückschwenken durch die Magnetkraft verhindert wird, welche gleichzeitig den Halter gegen ein Abrutschen sichert.

Einerseits kann eine Stange als Rohr mit einem abgerundeten Querschnitt ausgebildet sein, beispielsweise mit kreisrundem Querschnitt. Alternativ kann ein eckiger Querschnitt vorgesehen sein, beispielsweise ein flacher rechteckiger Querschnitt. In nochmals weiterer Ausgestaltung der Erfindung ist die Stange kein geschlossenes Rohr, sondern ist beispielsweise nach Art eines U-Profils ausgebildet, wobei die Schenkel unter Umständen auch sehr kurz sein können. Vorteilhaft ist ein U-Profil hinterschnitten ausgebildet, so dass ein Schlitten mit dieser Klemmwirkung darin gehaltert sein kann, um ein Abrutschen und Verlieren zu vermeiden. Allerdings wird im Rahmen dieser Anmeldung auch ein vorgenanntes Profil als Stange bezeichnet, und die Erfindung kann auch damit realisiert sein, unter Umständen sogar mit einem Flachprofil als Stange.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine seitliche Schnittdarstellung einer nicht zur Erfindung gehörenden ersten Halteeinrichtung für eine Handbrause an einer Stange mit magnetischer Halterung,
- Fig. 2: eine nicht zur Erfindung gehörende Abwandlung der Halteeinrichtung aus Fig. 1 in vereinfachter Ausführung,
- Fig. 3: einen alternative Halteeinrichtung, die an der Stange in zwei Schwenkpositionen geschwenkt werden kann und
- Fig. 4: eine weitere Abwandlung der Halteinrichtung aus Fig. 3 mit drei Schwenkpositionen.

### Detaillierte Beschreibung der Ausführungsbeispiele

Fig. 1 zeigt eine Konventionelle Halteeinrichtung 11 für eine gestrichelt dargestellte Handbrause 12, mit einer Stange 14. Die Stange 14 kann auf übliche Art und Weise an einer hier nicht dargestellten Wand befestigt sein, beispielsweise an beiden Enden festgeschraubt sein. Die Stange weist einen Innenraum 14 auf und ist ein geschlossenes Rohr mit kreisrundem Querschnitt und geringer Wandstärke.

Die Halteeinrichtung 11 weist einen Halter 17 auf mit einem nach links ragenden Klemmteil 19, in welches der untere Teil der Handbrause 12 auf übliche Art und Weise eingesteckt bzw. eingeklemmt werden kann zur Halterung. Das Klemmteil 19 ist verstellbar angebracht an einem Halterabschnitt 20. Der Halterabschnitt 20 weist nach rechts eine Öffnung 21 auf und umgreift so manschettenartig die Stange 14. Dabei ist die Öffnung 21 nur unwesentlich größer als die Stange 14, so dass der Halter 17 ohne nennenswerte Reibung entlang der Stange 14 verschoben werden kann. Es können aber zusätzliche, die Reibung erhöhende Beschichtungen oder Gummiteile an der Innenseite der Öffnung 21 vorgesehen sein, insbesondere in Fig. 1 links an der Öffnung. Darauf wird später noch genauer eingegangen.

Der Halterabschnitt 20 weist zwei übereinander angeordnete Magnete 22 auf, beispielsweise Dauermagnete, die entlang einer Achse angeordnet sind, die parallel zur strichpunktiert dargestellten Mittellängsachse der Stange 14 verläuft. Die Magnete 22 befinden sich dabei in sehr geringem Abstand zu der Stange 14 bzw. sie sind nur von einem dünnen Materialbereich des Halterabschnitts 20 überdeckt.

In der Stange 14 befindet sich auf Höhe des Halters 17 ein Schlitten 30 mit einem Querschnitt, der ein Stück kleiner ist als derjenige des Innenraums 15 der Stange 14, von der Form her aber diesem entspricht. Der Schlitten 30 weist zwei Magnete 32 auf, die in etwa so groß sind wie die Magnete 22 im Halter 17 und diesen genau gegenüber angeordnet sind, also auch entlang einer zur Mittellängsachse der Stange 14 parallelen Geraden. Der Schlitten 30 kann beispielsweise aus Kunststoff hergestellt sein, insbesondere ein Kunststoffspritzteil sein. Die Magnete 32 können dabei entweder eingespritzt werden oder aber nachträglich in entsprechende Ausnehmungen eingedrückt werden bzw. festgeklebt werden. Wie eingangs erläutert worden ist, ist es möglich, entweder nur die Magnete 22 oder nur die Magnete 32 durch magnetische oder ferromagnetische Elemente wie beispielsweise Eisenstücke zu ersetzen. Damit kann immer noch die magnetische Anziehungskraft erreicht werden zur Halterung an der Stange 14.

In etwa auf halber Höhe weist der Schlitten 30 eine umlaufende schräge Nut 34 auf, mit einer Form, die oben hin schräg zur Außenseite des Schlittens 30 ist und unten etwa rechtwinklig ist. In der Nut 34 befindet sich eine Kugel 35. Nut 34 und Kugel 35 bilden eine Art Freilauf für den Schlitten 30 in dem Sinn, dass bei Bewegung des Schlittens 30 nach oben die Kugel 35 locker in der Nut sitzt. Bei Bewegung nach unten wird die Kugel zwischen der Schräge der Nut 34 und der Innenseite der Stange 14 eingeklemmt und erhöht hier die Reibungswirkung, welche der leichten Bewegbarkeit des Schlittens 30 nach unten entgegensteht. Dazu kann die Kugel 35 vorteilhaft eine stark reibende Oberfläche haben, beispielsweise eine Art Gummi-Oberfläche. Außerdem sind am oberen und unteren Ende des Schlittens 30 Gummiringe 37 eingesetzt für zusätzliche Reibungswirkung.

Aus Fig. 1 ist leicht zu erkennen, dass in der dargestellten Stellung die Magnete 22 des Halters 17 und die Magnete 32 des Schlittens 30 genau gegenüber liegen und sich anziehen. Aufgrund einer relativ hohen Innenreibung des Schlittens 30 in der Stange 14 rutscht der Schlitten 30 nicht so leicht ab. Der Halter 17 wiederum hält sich über die Magnetkraft am Schlitten 30 und ist somit ebenfalls gegen Abrutschen nach unten gesichert auch bei eingesetzter Handbrause 12 samt nicht dargestelltem, nach unten abgehendem Brauseschlauch.

Es kann sogar vorgesehen sein, dass durch die Anziehungskraft der Magnete 22 und 32 zueinander der Schlitten 30 noch stärker nach links zu dem Halter 17 hin gezogen wird und somit noch stärker gegen die Innenseite der Stange 14 drückt. So wird hier die Reibung erhöht, so dass der Schlitten 30 und der mit ihm magnetisch gekoppelte Halter 17 samt Handbrause 12 nicht abrutscht.

Durch die Verwendung der Gummiringe 37 sowie eventuell weiterer, die Reibung beeinflussender Einrichtungen oder auch den Freilauf in Form der Nut 34 mit Kugel 35 wird erreicht, dass die Reibungskraft des Schlittens 30 in der Stange 14 nicht oder nur gering von üblichen Fertigungstoleranzen beeinflusst ist. Vielmehr kann beispielsweise durch magnetische Anziehung des Schlittens 30 in der Stange 14 nach links eine relativ genau definierte bzw. definierbare Reibung vorliegen, welche von Fertigungstoleranzen weitgehend unabhängig ist und unter Umständen auch Justierarbeiten überflüssig macht.

Anstelle eines in Fig. 1 dargestellten Freilaufs mit der Nut 34 und der Kugel 35 als mechanischem Freilauf könnte eine Längsbohrung durch den Schlitten 30 vorgesehen sein, beispielsweise durch seine Mittelachse. In dieser kann ein Durchgangsventil mit genau definierten Durchlasseigenschaften vorgesehen sein. Die gesamte Stange 14 ist dann mit einem Fluid wie beispielsweise Öl gefüllt und an beiden Enden verschlossen. Wird nun der Schlitten nach oben oder nach unten bewegt, so muss das Fluid durch das Durchlassventil, so dass wiederum eine Art Reibungswirkung bzw. Bremswirkung des Schlittens im Inneren der Stange vorliegt.

Ein derartiges Durchlassventil könnte auch so ausgebildet sein, dass es ein Bewegen des Schlittens nach oben mit Flussrichtung des Fluids von oben nach unten durch den Schlitten leichter zulässt als Bewegungen in umgekehrter Richtung. So kann ein Verschieben der Halteeinrichtung 11 nach oben leichter erfolgen als nach unten. Realisiert werden kann dies entweder durch ein Durchlassventil mit unterschiedlichen Eigenschaften in beiden Richtungen oder aber durch zwei Durchlassventile, die jeweils nur in umgekehrter Richtung Fluid durchlassen, jedoch für eine leichtere Bewegung des Schlittens nach oben einen größeren Durchlassquerschnitt vorsehen als für eine Bewegung nach unten.

Ein weiterer vorteilhafter Effekt der Gummiringe 37 liegt nicht nur in der erhöhten Reibungs- bzw. Haltewirkung, sondern auch darin, dass sie verhindern, dass der Schlitten in der Stange 14 nach unten fällt, wenn der Halter 17 noch nicht auf die Stange 14 aufgesetzt ist oder aber entfernt worden ist bzw. die magnetische Kopplung zwischen den Magneten 22 im Halter und den Magneten 32 im Schlitten 30 unterbrochen ist. Somit sollte die Reibung der Gummiringe 37 in der Stange 14 ausreichend groß sein, um die Gewichtskraft des Schlittens 30 zu halten.

Eine besonders einfache Ausgestaltung eines Schlittens 130 ist in Fig. 2 dargestellt bei einer Halteeinrichtung 111, welche wiederum an einer gleichen Stange 14 wie in Fig. 1 angeordnet ist. Auch der Halter 17 ist wie in Fig. 1 ausgebildet. Der Unterschied liegt lediglich im Schlitten 130, der weder Nut noch Kugel oder Gummiringe aus Fig. 1 aufweist. Es sind lediglich an der nach links zum Halter 17 weisenden Seite mehrere Gummipads 138 vorgesehen, die am Schlitten 130 eingesetzt oder aufgebracht sind. Sie sind einerseits sehr dünn, so dass ein Abstand zwischen den Magneten 22 und 132 möglichst gering ist für eine möglichst große Magnetkraft. Gleichzeitig erzeugen sie jedoch gerade durch die Anziehungskraft der Magnete eine hohe Reibung zwischen Schlitten 130 und Innenseite der Stange 14, um das Abrutschen der Halteeinrichtung 111 an der Stange 14 zu vermeiden.

In Fig. 3 ist eine erfindungsgemäße Halteeinrichtung 211 an einer Stange 14 wie zuvor angeordnet. Der Halter 217 weist ein Klemmteil 219 auf, das wiederum nach links weist und in das, ähnlich wie in Fig. 1, eine nicht dargestellte Handbrause eingesteckt werden kann. Das Klemmteil 219 geht einstückig in einen Halterabschnitt 220 über, der die Stange 14 umgreift. Dies kann auch neben dem Seitenschnitt oben in Fig. 3 in dem Querschnitt unten in Fig. 3 erkannt werden. Zwar ist aus Fig. 2 zu ersehen, dass das Klemmteil 219 eine Art äußere Schale bildet, in welche ein inneres Teil eingesetzt ist. Dies ist im vorliegenden Beispiel jedoch nur aus herstellungstechnischen Gründen so gemacht und nicht zwingend. Insofern ist auch in Bezug auf Fig. 3 das die Stange 14 umgebene Teil ein Halterabschnitt 220.

Wie vor allem aus der unteren Darstellung in Fig. 3 zu ersehen ist, weist eine Öffnung 221 in dem Halterabschnitt 220 eine Form auf, die zwar stets die Breite der Stange 14 aufweist, jedoch nach oben hin nach links erweitert ist auf nahezu den doppelten Durchmesser der Stange 14. Daraus ist zu ersehen, wie strichliert dargestellt ist, dass der Halter 217 an der Stange 14 geschwenkt werden kann mit zwei Endpositionen, links die durchgezogen dargestellte und rechts die gestrichelt dargestellte.

An dem Halterabschnitt 220 sind Magnete 222 entlang einer parallel zu der Längsmittelachse der Stange 14 verlaufenden Linie vorgesehen und zwar jeweils vier Stück übereinander. Des Weiteren sind, von oben betrachtet, vier Magnete 222 entlang der linken äußersten Erstreckung der Öffnung 221 angeordnet bzw. in dem Halterabschnitt 220 befestigt. Es gibt also zwei Reihen von Magneten 222. Im unteren Bereich weist der Halterabschnitt 220 einen flachen und breiten, umlaufenden Kunststoff- oder Gummiring 240 auf. Dieser ist in einer entsprechenden Ausnehmung auf der Innenseite des Halterabschnitts 220 angeordnet. Er kann zum einen eine Reibungswirkung des Halters 217 an der Stange 14 verbessern, um ein Abrutschen nach unten zu verhindern. Des Weiteren kann er, unter Umständen auch mit geringer Reibung, als eine Art Drehgelenk für das Verschwenken des Halters 217 an der Stange 14 fungieren, um ein mechanisch notwendiges Spiel in der Öffnung 221 auszugleichen.

Auf Höhe des Halterabschnitts 220 befindet sich in der Stange 14 ein Schlitten 230. Dieser Schlitten 230 ist ähnlich wie derjenige aus Fig. 2 ausgebildet, wobei er erheblich mehr Magnete 232 aufweist, nämlich jeweils vier Magnete 232 übereinander. Des Weiteren sind diese Magnete 232 nicht nur am nach links weisenden Teil des Schlittens 230 vorgesehen, sondern auch am nach rechts weisenden, wie vor allem in Fig. 3 unten gut zu erkennen ist. Gummipads, wie sie denjenigen aus Fig. 2 entsprechen, können eventuell zur Verstärkung der Reibungswirkung vorgesehen sein. Des Weiteren kann natürlich auch bei einem derartigen Schlitten 230 eine Art Freilauf ähnlich Fig. 1 vorgesehen sein.

Wie aus Fig. 3 gut zu ersehen ist, ist in der durchgezogen dargestellten Schwenkstellung des Halters 217 ganz nach links der in Fig. 3 nach rechts weisende Teil des Halterabschnitts 220 in seiner Länge gegen die Stange 14 gedrückt. Dabei wirken die Magnete 222 und 232 zusammen, um den Halter 217 am Schlitten 230 bzw. in dieser Stellung zu halten.

Durch die Anziehungskraft der Magnete wiederum wird der Schlitten 230 in der Stange 14 nach rechts gegen die Innenwand gedrückt, ähnlich wie der Halterabschnitt 220 in diesem Bereich von außen gegen die Außenwand der Stange 14 gedrückt wird. Dadurch wird die Reibungswirkung erhöht und ein Abrutschen der Haltereinrichtung 211 verhindert.

In der strichpunktierten Schwenkstellung des Halters 217 ganz nach rechts ist der linke Bereich des Halterabschnitts 220 gegen die Stange 14 gedrückt. Dabei liegen nun die linken Magnete 222 den linken Magneten 232 des Schlittens 230 gegenüber. Die zuvor beschriebene Haltewirkung für die ganz nach links geschwenkte Schwenkstellung stellt sich hier nun in entsprechender Weise ein. Vor allem auch in der nach rechts geschwenkten Schwenkstellung verhindert die magnetische Wirkung ein Zurückschwenken in die durchgezogen dargestellte Schwenkstellung.

Eine nochmals weitere erfindungsgemäße Halteeinrichtung 311 ist in Fig. 4 dargestellt. Ein Halter 317 weist einen nach links abragenden Klemmteil 319 auf ähnlich demjenigen aus Fig. 3. Ein wiederum ähnlich wie in Fig. 3 ausgebildeter Halterabschnitt 320 schließt sich daran an und umgreift die Stange 14. In dem Halterabschnitt 320 sind mehrere Magnete 322 vorgesehen, wie dies auch in der unteren Draufsicht zu erkennen ist. Dabei sind die Magnete 322 entlang von drei Linien vorgesehen, die sich in etwa auf Höhe des unteren Gummirings 340, also in etwa an einer Schwenkachse, treffen. Aufgrund der Ausbildung des Halterabschnitts 320 mit der Öffnung 321 kann der Halter 317 wiederum an der Stange 14 geschwenkt werden. Allerdings sind hier nicht nur, wie in Fig. 3 dargestellt, zwei Schwenkstellungen, nämlich in den jeweils äußersten Enden der Schwenkbewegung möglich, wobei die rechte gestrichelt dargestellt ist, sondern zusätzlich eine strichpunktiert dargestellte Zwischenstellung. Dazu ist ein Schlitten 330 grundsätzlich relativ ähnlich ausgebildet ist wie der Schlitten 230 gemäß Fig. 3. Allerdings sind die beiden Reihen von jeweils mehreren Magneten nicht nach links und rechts in der Zeichnungsebene orientiert, sondern nach vorne und hinten, wie es in Fig. 4 unten dargestellt ist. Der Schlitten aus Fig. 3 ist sozusagen um 90° verdreht.

Zu beiden Seiten der Magnete 332 im Schlitten 330 befinden sich in jeder der drei Schwenkstellungen Magnete 322 am Halter 317 und sichern so diese Schwenkstellung. Es ist klar, dass bei dieser Anordnung die Kraft, mit der der Schlitten 330 zu dem Halter 317 bzw. den ihn umgebenen Halterabschnitt 320 gezogen wird, durch die beidseitige Anordnung der Magnete 222 und 322 aufgehoben wird, so dass sich keine magnetisch hervorgerufene Klemmwirkung an der Stange 14 ergibt. Um das Wegfallen dieser Klemmwirkung für die Erhöhung der Reibungswirkung gegen ein Abrutschen des Halters 317 an der Stange 14 zu ersetzen weist der Schlitten 330 wiederum Gummipads 338 auf, wie sie bereits zuvor zu Fig. 2 beschrieben worden sind.

In einer Abwandlung der Ausbildung aus Fig. 4 können Magnete am Schlitten und am Halter nicht beidseitig vorgesehen sein, sondern nur auf einer Seite. Wenn diese Magnete entsprechend stark ausgebildet sind ist immer noch eine ausreichend starke Magnetkraft vorhanden, um den Halter am Schlitten zu halten gegen ein Abrutschen. Gleichzeitig kann wiederum die Erhöhung der Klemmwirkung an der Stange 14 dazwischen erreicht werden mit Erhöhung der Reibungswirkung.

## Patentansprüche

1. Halteeinrichtung (11, 111, 211, 311) mit einer Stange (14) für eine Brauseeinrichtung (12) an der Stange (14), wobei die Stange an einer Wand odgl. festgelegt ist und einen Innenraum (15) aufweist, und die Halteeinrichtung (11, 111, 211, 311) einen an der Stange (14) befestigbaren Halter (17, 117, 217, 317) für die Brauseeinrichtung (12) aufweist, wobei der Halter an der Stange entlang bewegbar ausgebildet ist, wobei in der Stange ein Schlitten (30, 130, 230, 330) verschiebbar angeordnet ist mit gewisser Klemmwirkung und Reibungswirkung, wobei der Schlitten wenigstens einen Magnet (32, 132, 232, 332) oder ein magnetisches Element aufweist, und wobei der Halter (17, 117, 217, 317) mehrere weitere Magnete (22, 122, 222, 322) oder magnetische Elemente aufweist, wobei der Halter die Stange (14) zur Anbringung des Halters an der Stange zumindest derart übergreift, dass in einer Halteposition der Magnet (32, 132, 232, 332) oder das magnetische Element des Schlittens (30, 130, 230, 330) mit den Magneten (22, 122, 222, 322) oder magnetischen Elementen des Halters (17, 117, 217, 317) unter magnetischer Anziehungskraft zur Verhinderung des Abrutschens des Halters nach unten infolge der magnetischen Anziehungskraf wechselwirkt, wobei mehrere der Magnete (232, 332) an zwei gegenüberliegenden Seiten des Schlittens (230, 330) angeordnet sind, und der Halter (217, 317) einen die Stange (14) umgreifenden manschettenartigen Halterabschnitt (220, 320) mit einer Öffnung (221, 321) aufweist, **dadurch gekennzeichnet, dass** die Öffnung (221, 321) im Halterabschnitt zumindest bereichsweise erheblich größer ist als die Stange (14) um eine Verschwenkmöglichkeit des Halters (217, 317) zu schaffen, wobei die Öffnung (221, 321) von einem engeren Teil in einen weiteren Teil übergeht und so eine Erweiterung bildet, die sich in einer Schwenkebene des Halters (217, 317) erstreckt.

2. Halteeinrichtung nach Anspruch 1, **dadurch gekennzeichnet, dass** die Magnete (32, 132, 232, 332) am Schlitten (30, 130, 230, 330) und die Magnete (22, 122, 222, 322) am Halter (17, 117, 217, 317) so angeordnet sind, dass sie in der Halteposition den geringsten Abstand zueinander aufweisen.

3. Halteeinrichtung nach Anspruch 1 oder 2, **dadurch gekennzeichnet, dass** entlang der Verschieberichtung des Schlittens (30, 130, 230, 330) an der Stange (14) wenigstens zwei der Magnete (32, 132, 232, 332) des Schlittens mit Abstand zueinander an dem Schlitten vorgesehen sind, wobei jedem dieser Magnete (32, 132, 232, 332) am Schlitten (30, 130, 230, 330) einer der Magnete (22, 122, 222, 322) des Halters am Halter (17, 117, 217, 317) zugeordnet ist und gegenüber vorgesehen ist.

4. Halteeinrichtung nach einem der vorhergehenden Ansprüche, **dadurch gekennzeichnet, dass** eine Reibungswirkung des Schlittens (30, 130, 230, 330) zumindest teilweise als permanenter Reibungswiderstand als Reibungsbremse ausgebildet ist.

5. Halteeinrichtung nach einem der Ansprüche 1 bis 3, **dadurch gekennzeichnet, dass** eine Reibungsbremse bezüglich ihrer wesentlichen Reibungswirkung durch die Anziehungskraft der Magnete (32, 132, 232) des Schlittens (30, 130, 230) und der Magnete (22, 122, 222) des Halters (17, 117, 217) aktivierbar ist in der Halteposition.

6. Halteeinrichtung nach einem der vorhergehenden Ansprüche, **dadurch gekennzeichnet, dass** eine Reibungsbremse (240, 340) am Halter (217, 317) vorgesehen ist zur Erzeugung einer Reibungswirkung zwischen Halter und Stange (14).

7. Halteeinrichtung nach einem der vorhergehenden Ansprüche, **gekennzeichnet durch** eine Freilaufeinrichtung (34, 35), welche eine Bewegung des Halters (17, 117, 217, 317) zusammen mit dem Schlitten (30, 130, 230, 330) nach oben leichter macht als nach unten, wobei die Freilaufeinrichtung in einer Verschiebeposition aktiv und wirksam ist, wobei die Freilaufeinrichtung am Schlitten (30) ausgebildet ist mit Wälz- oder Kugelkörpern (35), die in einer Aufnahme (34) am Schlitten (30) angeordnet sind, wobei die Aufnahme (34) eine schräge Wandung zur Innenwand der Stange (14) aufweist.

8. Halteeinrichtung nach einem der Ansprüche 1 bis 6, **gekennzeichnet durch** eine Freilaufeinrichtung (34, 35), welche eine Bewegung des Halters (17, 117, 217, 317) zusammen mit dem Schlitten (30, 130, 230, 330) nach oben leichter macht als nach unten, wobei die Freilaufeinrichtung in einer Verschiebeposition aktiv und wirksam ist, wobei die Freilaufeinrichtung am Schlitten ausgebildet ist als hydraulischer Freilauf mit Abdichtung des Schlittens gegenüber der Innenseite der Stange, wobei in der Stange oberhalb und unterhalb des Schlittens Flüssigkeit enthalten ist, wobei der Schlitten ein Durchgangsventil aufweist, wobei das Durchgangsventil in Bewegungsrichtung des Schlittens nach unten einen kleineren Durchflussquerschnitt aufweist als in Bewegungsrichtung des Schlittens nach oben.

9. Halteeinrichtung nach Anspruch 1 **dadurch gekennzeichnet, dass** die Magnete (232) des Schlittens (230) in der Schwenkebene liegen und die Magnete (222) des Halters (217) an einer Vorderseite und einer Rückseite des Halters (217) in der Schwenkebene angeordnet sind derart, dass sie jeweils gegenüber liegen von entsprechenden Magneten (232) am Schlitten (230), wobei zwei Schwenkpositionen des Halters (217) definiert sind durch Anliegen der Magnete (222, 232) an der Vorderseite an der Stange (14) als eine erste Schwenkposition und ein Anliegen der Magnete (222, 232) an der Rückseite an der Stange als eine zweite Schwenkposition.

10. Halteeinrichtung nach Anspruch 9, **dadurch gekennzeichnet, dass** der Halter (217) in der zweiten Schwenkposition weiter abgeschwenkt ist von der Stange (14).

11. Halteeinrichtung nach Anspruch 1 **dadurch gekennzeichnet, dass** der Halter (317) gegenüber der Stange (14) in der Schwenkebene in verschiedene Schwenkpositionen verschwenkbar ist, wobei am Schlitten (330) zu beiden Seiten des Schlittens mit gleichem oder maximalem Abstand zur Schwenkebene einige der Magnete (332) des Schlittens (330) angeordnet sind und seitlich daneben am Halter (317) jeweils gegenüberliegend einige der Magnete (322) des Halters (317) angeordnet sind.

12. Halteeinrichtung nach Anspruch 11, **dadurch gekennzeichnet, dass** die Magnete (322) am Halter (317) jeweils in einer Ebene parallel zur Schwenkebene in mehreren gleichartigen Reihen vorgesehen sind, die jeweils in einer unterschiedlichen Schwenkposition genau den Magneten (332) des Schlittens (330) gegenüberliegen.

13. Halteeinrichtung nach einem der vorhergehenden Ansprüche, **dadurch gekennzeichnet, dass** die Stange (14) einen abgerundeten Querschnitt aufweist.

14. Halteeinrichtung nach einem der Ansprüche 1 bis 12, **dadurch gekennzeichnet, dass** die Stange einen eckigen Querschnitt aufweist.

## Claims

1. Holding device (11, 111, 211, 311) having a rod (14) for a shower device (12) on the rod (14), where said rod is fixed to a wall or the like and has an interior space (15) and the holding device (11, 111, 211, 311) has a holder (17, 117, 217, 317) attachable to the rod (14) for the shower device (12), where the holder is designed movable along the rod, where a slide (30, 130, 230, 330) is arranged movably inside the rod with a certain clamping effect and friction effect, where the slide has at least one magnet (32, 132, 232, 332) or one magnetic element and where the holder (17, 117, 217, 317) has several further magnets (22, 122, 222, 322) or magnetic elements, where the holder grips around the rod (14) to attach the holder at least such that in a holding position the magnet (32, 132, 232, 332) or the magnetic element of the slide (30, 130, 230, 330) interacts with the magnets (22, 122, 222, 322) or magnetic elements of the holder (17, 117, 217, 317) with magnetic attraction to prevent by said magnetic attraction the holder slipping downwards, where several of the magnets (232, 332) are arranged on two opposite sides of the slide (230, 330) and the holder (217, 317) has a sleeve-like holder section (220, 320) with an opening (221, 321) gripping around the rod (14), **characterized in that** the opening (221, 321) in the holder section is considerably larger than the rod (14) at least in some areas in order to create a possibility for swiveling the holder (217, 317), where the opening (221, 321) merges from a narrower part into a wider part and thereby forms a widened portion extending in a swivel plane of the holder (217, 317).

2. Holding device according to Claim 1, **characterized in that** the magnets (32, 132, 232, 332) are arranged on the slide (30, 130, 230, 330) and the magnets (22, 122, 222, 322) on the holder (17, 117, 217, 317) in such a way that they have the shortest distance from one another in the holding position.

3. Holding device according to Claim 1 or 2, **characterized in that** along the movement direction of the slide (30, 130, 230, 330) on the rod (14) at least two of the magnets (32, 132, 232, 332) of the slide are provided at a distance from one another on the slide, where one of the holder magnets (22, 122, 222, 322) on the holder (17, 117, 217, 317) is assigned and provided opposite to each of the magnets (32, 132, 232, 332) on the slide (30, 130, 230, 330).

4. Holding device according to one of the preceding claims, **characterized in that** a friction effect of the slide (30, 130, 230, 330) is designed at least partially as a permanent friction resistance as a friction brake.

5. Holding device according to one of Claims 1 to 3, **characterized in that** a friction brake can be activated in terms of its main friction effect in the holding position (13) by the attraction of the magnets (32, 132, 232) of the slide (30, 130, 230) and the magnets (22, 122, 222) of the holder (17, 117, 217).

6. Holding device according to one of the preceding claims, **characterized in that** a friction brake (240, 340) is provided on the holder (217, 317) for generating a friction effect between the holder and the rod (14).

7. Holding device according to one of the preceding claims, **characterized by** a freewheel device (34, 35) making a movement of the holder (17, 117, 217, 317) together with the slide (30, 130, 230, 330) easier upwards than downwards, where the freewheel device is active and effective in a movement position, where the freewheel device is provided on the slide (30) with roller or ball elements (35) arranged inside a receptacle (34) on the slide (30), where the receptacle (34) has a wall sloped relative to the inner wall of the rod (14).

8. Holding device according to one of Claims 1 to 6, **characterized by** a freewheel device (34, 35) making a movement of the holder (17, 117, 217, 317) together with the slide (30, 130, 230, 330) easier upwards than downwards, where the freewheel device is active and effective in a movement position, where the freewheel device is designed on the slide as a hydraulic freewheel with the slide being sealed off from the inside of the rod, where liquid is contained in the rod above and below the slide, where the slide has a straight-way valve, where the straight-way valve has in the downward movement direction of the slide a lower flow cross-section than in the upward movement direction of the slide.

9. Holding device according to Claim 1, **characterized in that** the magnets (232) of the slide (230) are in the swivel plane and the magnets (222) of the holder (217) are arranged on a front side and rear side of the holder (217) in the swivel plane such that they are in each case opposite corresponding magnets (232) on the slide (230), where two swivel positions of the holder (217) are defined by contact of the magnets (222, 232) on the front of rod (14) as a first swivel position and by contact of the magnets (222, 232) on the rear of the rod as a second swivel position.

10. Holding device according to Claim 9, **characterized in that** the holder (217) is swung further away from the rod (14) in the second swivel position.

11. Holding device according to Claim 1, **characterized in that** the holder (317) is swivellable in the swivel plane relative to the rod (14) into various swivel positions, where some of the magnets (332) of the slide (330) are arranged on both sides of the slide (330) at the same distance or at the maximum distance from the swivel plane and some of the magnets (322) of the holder (317) are arranged on the side of the holder (317) and opposite to one another.

12. Holding device according to Claim 11, **characterized in that** the magnets (322) are provided on the holder (317) in one plane and parallel to the swivel plane in several equal rows each precisely opposite the magnets (332) of the slide (330) in a different swivel position.

13. Holding device according to one of the preceding claims, **characterized in that** the rod (14) has a rounded cross-section.

14. Holding device according to one of Claims 1 to 12, **characterized in that** the rod has an angular cross-section.

## Revendications

1. Dispositif de maintien (11, 111, 211, 311) avec une barre (14) pour un ensemble douchette (12) sur une barre (14), sachant que la barre est fixée à un mur ou à un ouvrage similaire et présente un espace intérieur (15), et que le dispositif de maintien (11, 111, 211, 311) présente un support (17, 117, 217, 317) pour l'ensemble douchette (12) pouvant être fixé à la barre (14), le support étant conçu de manière mobile le long de la barre, que dans la barre est placé un coulisseau (30, 130, 230, 330) qui est mobile avec un certain effet de blocage et de friction, et présente au moins un aimant (32, 132, 232, 332) ou un élément aimanté, et que le support (17, 117, 217, 317) présente plusieurs autres aimants (22, 122, 222, 322) ou éléments aimantés, que pour fixer le support sur la barre, le support entoure la barre (14) au moins de manière telle que dans une position de maintien, l'aimant (32, 132, 232, 332) ou l'élément aimanté du coulisseau (30, 130, 230, 330) interagit sous l'effet de l'attraction magnétique avec les aimants (22, 122, 222, 322) ou les éléments aimantés du support (17, 117, 217, 317) afin d'éviter par l'attraction magnétique le glissement du support vers le bas, que plusieurs des aimants (232, 332) sont disposés sur deux faces opposées du coulisseau (230, 330), et que le support (217, 317) présente une section de support (220, 320) qui est munie d'une ouverture (221, 321) et entoure la barre (14) à la manière d'un manchon, **caractérisé en ce que** l'ouverture (221, 321) dans la section de support est au moins partiellement nettement plus grande que la barre (14) afin de créer une possibilité de pivotement du support (217, 317), l'ouverture (221, 321) évoluant d'une partie plus étroite à une partie plus large et formant ainsi un évasement qui s'étend dans un plan de pivotement du support (217, 317).

2. Dispositif de maintien selon la revendication 1, **caractérisé en ce que** les aimants (32, 132, 232, 332) sur le coulisseau (30, 130, 230, 330) et les aimants (22, 122, 222, 322) sur le support (17, 117, 217, 317) sont disposés de manière telle que la distance entre eux est la plus faible dans la position de maintien.

3. Dispositif de maintien selon la revendication 1 ou 2, **caractérisé en ce que** le long de la direction de déplacement du coulisseau (30, 130, 230, 330) sur la barre (14) sont prévus au moins deux aimants (32, 132, 232, 332) distants l'un de l'autre sur le coulisseau, sachant qu'à chacun de ces aimants (32, 132, 232, 332) sur le coulisseau (30, 130, 230, 330) est associé sur le support (17, 117, 217, 317) un des aimants (22, 122, 222, 322) du support et est prévu en face de lui.

4. Dispositif de maintien selon l'une des revendications précédentes, **caractérisé en ce qu'**un effet de friction du coulisseau (30, 130, 230, 330) est dimensionné au moins partiellement sous forme de résistance permanente due au frottement en tant que frein à friction.

5. Dispositif de maintien selon l'une des revendications 1 à 3, **caractérisé en ce que** relativement à son effet de friction essentiel, un frein à friction est activable dans la position de maintien par la force d'attraction des aimants (32, 132, 232) du coulisseau (30, 130, 230) et des aimants (22, 122, 222) du support (17, 117, 217).

6. Dispositif de maintien selon l'une des revendications précédentes, **caractérisé en ce qu'**un frein à friction (240, 340) est prévu sur le support (217, 317) afin de générer un effet de friction entre le support et la barre (14).

7. Dispositif de maintien selon l'une des revendications précédentes, **caractérisé par** un dispositif de course libre (34, 35) qui rend un mouvement du support (17, 117, 217, 317) avec le coulisseau (30, 130, 230, 330) plus aisé vers le haut que vers le bas, sachant que le dispositif de course libre est actif et efficace dans une position de déplacement, que le dispositif de course libre est formé sur le coulisseau (30) avec des éléments cylindriques ou sphériques (35) qui sont disposés dans un logement (34) sur le coulisseau (30), le logement (34) présentant une paroi inclinée par rapport à la paroi intérieure de la barre (14).

8. Dispositif de maintien selon l'une des revendications 1 à 6, **caractérisé par** un dispositif de course libre (34, 35) qui rend un mouvement du support (17, 117, 217, 317) avec le coulisseau (30, 130, 230, 330) plus aisé vers le haut que vers le bas, sachant que le dispositif de course libre est actif et efficace dans une position de déplacement, que le dispositif de course libre est formé sur le coulisseau (30) en tant que dispositif hydraulique de course libre avec étanchement du coulisseau par rapport à l'intérieur de la barre, que du liquide est contenu dans la barre au-dessus et au-dessous du coulisseau, que le coulisseau présente une vanne de passage, et que dans le sens de déplacement du coulisseau vers le bas, la vanne de passage présente une section d'écoulement plus petite que dans le sens de déplacement du coulisseau vers le haut.

9. Dispositif de maintien selon la revendication 1, **caractérisé en ce que** les aimants (232) du coulisseau (230) sont situés dans le plan de pivotement et que les aimants (222) du support (217) sont disposés sur une face avant et une face arrière du support (217) dans le plan de pivotement de manière telle qu'ils sont respectivement placés en face d'aimants correspondants (232) sur le coulisseau (230), sachant que deux positions de pivotement du support (217) sont définies par un contact des aimants (222, 232) avec la face avant de la barre (14) en tant que première position de pivotement et par un contact des aimants (222, 232) avec la face arrière de la barre en tant que deuxième position de pivotement.

10. Dispositif de maintien selon la revendication 9, **caractérisé en ce que** dans la deuxième position de pivotement, le support (217) est davantage pivoté par rapport à la barre (14).

11. Dispositif de maintien selon la revendication 1, **caractérisé en ce que** dans le plan de pivotement, le support (317) peut être pivoté dans plusieurs positions de pivotement par rapport à la barre (14), sachant que sur le coulisseau (330) quelques aimants (332) du coulisseau (330) sont disposés des deux côtés du coulisseau à distance égale ou maximale du plan de pivotement du coulisseau (330), et qu'à côté et latéralement sur le support (317) quelques-uns des aimants (322) du support (317) sont disposés respectivement opposés.

12. Dispositif de maintien selon la revendication 11, **caractérisé en ce que** les aimants (332) sur le support (317) sont respectivement prévus dans un plan parallèle au plan de pivotement en plusieurs rangées identiques qui, dans chaque différente position de pivotement, sont exactement opposées aux aimants (332) du coulisseau (330).

13. Dispositif de maintien selon l'une des revendications précédentes, **caractérisé en ce que** la barre (14) présente une section transversale arrondie.

14. Dispositif de maintien selon l'une des revendications 1 à 12, **caractérisé en ce que** la barre présente une section transversale anguleuse.
